# FASCICULE DE BREVET EUROPEEN

(11) **EP 0 113 270 B1**
(45) Date de publication et mention de la délivrance du brevet: **20.11.1986**
(21) Numéro de dépôt: 83402374.9
(22) Date de dépôt: 08.12.1983
(51) Int. Cl.: F42C 19/08

(54) **Système d'amorçage pour dispositif explosif, créant une onde de détonation radiale**
Anordnung zum Zünden einer Ladung mittels radial gerichteter Detonationswelle
Explosive charge fuze arrangement creating a radial detonation wave

(30) Priorité: 29.12.1982 FR 8221997
(43) Date de publication de la demande: 11.07.1984
(73) Titulaire: SOCIETE NATIONALE DES POUDRES ET EXPLOSIFS, F-75181 Paris Cédex 04 (FR)
(72) Inventeur: Deneuville, Pierre, F-91450 Soisy sur Seine (FR)

## Description

1. La présente invention concerne l'amorçage des corps explosifs et notamment l'amorçage des corps explosifs contenus dans des projectiles du type bombes ou obus. Plus précisément, l'invention concerne un système d'amorçage de tels corps explosifs permettant de créer une onde de détonation torique ou cylindrique dirigée perpen- 'diculairement à l'axe de révolution du dit système.

De façon traditionnelle l'amorçage d'un corps explosif est réalisé par une chaîne pyrotechnique linéaire constituée par un détonateur suivi d'une charge relais elle-même suivie par le corps explosif. Dans un tel agencement, décrit par exemple dans le brevet français 2308906, l'onde de détonation initiale produite par le détonateur est amplifiée par la charge relais et vient initier la détonation du corps explosif, la détonation se propageant donc le long de l'axe de la chaîne pyrotechnique sus-mentionnée. Dans le cas des projectiles explosifs la détonation du corps explosif a pour fonction de provoquer l'éclatement du corps métallique enveloppant le corps explosif. Avec un amorçage traditionnel l'onde de détonation vient frapper l'extrémité du dit corps métallique se trouvant dans le prolongement de l'axe de la dite chaîne pyrotechnique ce qui ne provoque pas un éclatement optimal de ce corps métallique.

Les projectiles explosifs étant, en règle générale, des solides de révolution, on a alors cherché des systèmes d'amorçage cylindriques, pouvant être logés axialement dans le corps explosif et créant une onde de détonation se propageant perpendiculairement à l'axe de révolution du dit système de manière à ce que l'onde de détonation créée dans le dit corps explosif vienne frapper le maximum de surface du corps métallique enveloppant le dit corps explosif. Un tel système est par exemple décrit dans le brevet français FR-A-1571182 (correspondant au preambule de la Rev. 1) et se compose en se référant aux fig. 1, 2 et 3 de ce brevet d'un détonateur logé dans une enveloppe en polyacrylate, d'une charge relais en forme de champignon dont les parois latérales du disque dépassant de l'enveloppe contenant le détonateur sont au contact du corps explosif, une seconde enveloppe en polyacrylate venant fermer le système d'amorçage. Un tel système d'amorçage permet bien de créer dans le corps explosif une onde de détonation se déplaçant perpendiculairement à l'axe du système d'amorçage, mais cette onde de détonation reste localisée et de faible surface du fait que les parois latérales du disque de la charge relais qui sont seules en contact du corps explosif sont de faibles dimensions.

On ne dispose donc pas à l'heure actuelle, à la connaissance de la demanderesse, d'un système d'amorçage susceptible de créer une onde de détonation qui se déplace perpendiculairement à l'axe de révolution du dit système et qui soit torique ou cylindrique et de grandes dimensions.

La présente invention a pour objet un tel système, à savoir un système créant une onde de détonation torique, ou quasi cylindrique, de grande surface, qui se propage perpendiculairement à l'axe de révolution du système d'amorçage.

Selon l'invention, un système d'amorçage pour dispositif explosif constitué essentiellement par une charge cylindrique d'explosif relais présentant un régime transitoire de détonation, enserrée entre deux enclumes cylindriques de même diamètre que la charge relais, l'une des deux enclumes comportant sur toute sa longueur un canal central axial à section circulaire dans lequel est logé un détonateur venant au contact de la charge relais, est caractérisé en ce que:
a) les enclumes sont constituées par un métal lourd ou par un matériau composite à base de résine chargée avec des particules de métal lourd,
b) le canal central axial contenant le détonateur se termine par un lamage sur la face de l'enclume au contact de la charge relais.

L'invention est décrite ci-après de manière détaillée en se référant aux fig. 1 à 4.
Fig. 1 représente, vu en coupe, un système d'amorçage selon l'invention;
fig. 2 représente, vu en coupe, le fonctionnement d'un système d'amorçage selon l'invention introduit dans un dispositif explosif;
fig. 3 représente, vu en coupe, une mise en oeuvre particulière de l'invention;
fig. 4 représente, vu en coupe, une variante de réalisation d'un système d'amorçage selon l'invention.

Un système d'amorçage selon l'invention se compose essentiellement, en se référant à la fig. 1, d'un bloc cylindrique d'explosif secondaire puissant 14 présentant un régime transitoire de détonation enserré entre deux enclumes cylindriques 12 et 13 de manière à ce que les faces planes du bloc cylindrique 14 d'explosif soient en contact parfait avec les faces planes des enclumes 12 et 13 sans couche d'air intersticiel. L'explosif constituant le bloc 14 est un explosif secondaire puissant présentant un régime transitoire de détonation. Il s'agit donc d'un explosif qui ne peut détoner que s'il est initié par une onde de détonation provenant d'un explosif primaire; il ne peut pas être initié par un simple choc ou une étincelle. Néanmoins tous les explosifs secondaires ne conviennent pas, il faut encore que cet explosif présente un régime transitoire de détonation c'est-à-dire que la vitesse de propagation de la détonation dans cet explosif selon les différentes directions possibles soit fonction du confinement environnant. Les explosifs présentant un régime transitoire de détonation sont des explosifs très sensibles aux ondes de détente latérales. Les principaux explosifs connus à l'heure actuelle pour présenter un régime transitoire de détonation sont l'une part les hexocires ou les octocires c'est-à-dire les cires chargées en hexogène ou en octogène et d'autre part les explosifs composites à liant plastique inerte, comme les polyuréthannes ou les polybudiènes, chargés en explosifs secondaires puissants tels que notamment l'hexogène ou l'octogène. Selon une réalisation préférée de l'invention la charge relais cylindrique 14 a une longueur sensiblement égale à son diamètre.

Les enclumes cylindriques 12 et 13 sont de même diamètre que la charge relais 14. Elles sont constituées soit en un métal lourd et non cassant tel que le fer, l'acier ou les alliages lourds à base de fer soit en matériau composite constitué par une résine fortement chargée en métal lourd. Comme on peut le voir sur la fig. 1, les deux enclumes 1 et 13 ne sont pas identiques. L'enclume 12 est une enclume cylindrique pleine. L'enclume 13 comporte sur toute sa longueur un canal cylindrique 15 dont l'axe est confondu avec celui de la dite enclume. Le diamètre du canal 15 est sensiblement égal au diamètre du détonateur qui sera utilisé pour la mise à feu du système d'amorçage. Une des faces de l'enclume 13 porte, de façon caractéristique, un lamage 16. Le lamage 16 est avantageusement de section circulaire et selon une réalisation préférée de l'invention le lamage 16 forme un cylindre creux coaxial au canal 15. La face de l'enclume 13 portant le lamage 16 est disposée au contact de la charge relais 14. Un détonateur 17 est introduit dans le canal 15 de manière à venir au contact de la charge relais 14. Le détonateur 17 est soit un détonateur électrique classique tel que représenté de façon schématique sur la fig. 1 soit tout autre dispositif équivalent comme, par exemple, un dispositif à relais explosif et cordeau détonant. L'espace libre 18 situé, de manière caractéristique, entre le détonateur 17 et les parois internes du lamage 16 est rempli soit par de l'air soit par un matériau souple comme, par exemple, une mousse synthétique.

Le système d'amorçage selon l'invention peut, comme cela est représenté à la fig. 1, être disposé à l'intérieur d'un tube métallique 11. Il s'agit là d'une réalisation pratique de l'invention mais non d'une réalisation essentielle. En effet, en présence d'explosifs suffisamment durs on peut se passer du tube métallique et disposer les enclumes et l'explosif à régime transitoire de détonation directement dans le canal creusé dans l'explosif à faire détoner, comme cela ressort de la suite de la description.

Le fonctionnement d'un système d'amorçage selon l'invention est décrit ci-après en se référant à la fig. 2.

Un explosif cylindrique secondaire 19 est logé dans un corps métallique 20. Un canal central 21 est creusé dans l'explosif 19, l'axe de révolution 22 du canal 21 étant confondu avec celui de l'explosif 19. Un système d'amorçage selon l'invention tel que décrit ci-dessus est placé dans le canal 21. Au moment de la mise à feu, le détonateur 17 crée une onde de détonation qu initie une détonation D dans l'explosif secondaire à régime transitoire 14. La présence de l'espace libre 18 ralentit la propagation de l'onde de détonation D dans les sens perpendiculaires à l'axe 22 tandis que cette détonation s'accélère dans la direction de l'axe 22 et se transforme ainsi en une onde sphérique qui vient frapper d'une part les parois du tube 11 et d'autre part l'enclume 12. L'enclume 12 ne retransmet pas la détonation dans le sens de l'axe 22. Les enclumes 12 et 13 renforcent alors la détonation D qui initie au travers des parois du tube 11 une détonation L perpendiculaire à l'axe 22 dans l'explosif cylindrique 19. La détonation L se propage dans l'explosif 19 perpendiculairement à l'axe 22 et vient frapper de plein fouet les parois cylindriques de l'enveloppe 20. Le système d'amorçage selon l'invention a ainsi permis de produire une onde de détonation torique perpendiculaire à son axe de révolution. Son fonctionnement aurait été identique en absence du tube métallique 11, l'onde de détonation D venant dans ce dernier cas frapper directement l'explosif secondaire 19.

On décrit maintenant une réalisation particulière de l'invention en se référant à la fig. 3.

Cette réalisation particulière concerne un dispositif d'amorçage pour créer une onde de détonation se propageant perpendiculairement à l'axe de révolution du dit dispositif et constitué par deux systèmes d'amorçage selon l'invention disposé symétriquement autour d'une enclume centrale commune.

Dans une masse d'explosif 23 est creusé un canal 24 dans lequel est placé un tube 25. Dans ce tube cylindrique 25 est disposese une enclume centrale 26 entourée de deux blocs 27 et 28 d'explosif présentant un régime transitoire de détonation. Le tube 25 est fermé à chacune de ses extrémités par des enclumes 29 et 30 analogues à l'enclume 13 décrite ci-dessus. Des détonateurs 31 et 32 sont placés dans les enclumes 29 et 30. La mise à feu simultanée des détonateurs 31 et 32 donne naissance dans 1,'explosif 23 à des ondes initiales de détonation L1 et L2 se propageant perpendiculairement à l'axe de révolution du tube 25. Un tel dispositif d'amorçage peut être utilisé pour créer une onde de détonation quasi cylindrique L de forte puissance dans le chargement 23.

Une autre variante de réaliation de l'invention est représentée à la fig. 4.

Dans une masse d'explosif 33 est creusé un canal cylindrique 34. Dans ce canal on dispose, directement au contact de l'explosif, une enclume 35, un bloc d'explosif 36 présentant un régime transitoire de détonation et une enclume 37. L'enclume 37 est pourvue d'un canal central 38 et d'un lamage 39 comme décrit plus haut. L'originalité de la présente réalisation réside dans le fait que le bloc 36 d'explosif présentant un régime transitoire de détonation a été creusé sur une faible longueur de manière à présenter un évidement axial 40 à section circulaire en regard du lamage 39 porté par l'enclume 37. Préférentiellement cet évidement est cylindrique. Sur la fig. 5 le canal 39 et l'évidement 40 sont représenté avec un diamètre identique mais il ne s'agit pas là d'une condition nécessaire selon l'invention. Un détonateur 41 est placé dans le canal 38 de manière à venir au contact de l'expolosif 36 en pénétrant dans l'évidement 40 qui doit, en tout état de cause, avoir un diamètre supérieur au diamètre du détonateur 41. Le fonctionnement de cette réalisation est identique à celui des réalisations représentées sur les fig. 1 et 2.

Les systèmes d'amorçage selon l'invention permettent ainsi de créer une onde de détonation torique ou quasi cylindrique, de grande surface, qui se propage perpendiculairement à l'axe de révolution du système d'amorçage.

Les exemples qui suivent, donnés à titre non limitatif, illustrent la mise en oeuvre des systèmes d'amorçage selon l'invention.

### Exemple 1

Dans un bloc cylindrique d'explosif composite à liant polyuréthanne chargé en octogène on a creusé un canal cylindrique central de diamètre 22 mm dans lequel on a disposé un système d'amorçage analogue à celui représenté à la fig. 1. Le tube métallique 11 était un tube de cuivre de 1 mm d'épaisseur et de 90 mm de long. L'enclume 12 en acier faisait 20 mm de diamètre et 33,5 mm de long. La charge relais 14 était constituée par un bloc cylindrique en hexocire faisant 20 mm de diamètre et 20 mm de long. L'enclume 13 en acier faisait 20 mm de diamètre et 33,5 mm de long. Le canal central 15 faisait 7,1 mm de diamètre, le lamage cylindrique 16 faisait 15 mm de diamètre sur une profondeur de 8 mm. On a mis en place un détonateur électrique cylindrique à fil explosé de diamètre 7 mm et de longueur 9,35 mm. L'espace libre 18 était rempli d'air. Après allumage on a obtenu dans le bloc d'explosif composite une onde de détonation se propageant perpendiculairement à l'axe de révolution du canal dans lequel était logé le système d'amorçage.

### Exemple 2

Cet exemple concerne la mise en oeuvre particulière d'un dispositif d'amorçage selon l'invention tel que représenté à la fig. 3.

Dans un bloc d'explosif composite à liant polyuréthanne chargé en octogène, on a creusé un canal cylindrique central de diamètre 20 mm dans lequel on a disposé deux systèmes d'amorçage de façon analogue à celle représentée à la fig. 3 à l'exception du tube métallique 25 qui n'a pas été utilisé dans cet exemple. L'enclume central 26 en acier faisait 20 mm de diamètre et 69 mm de long. Les deux charges relais 27 et 28 étaient en hexocire et faisaient 20 mm de diamètre et 20 mm de longueur. Les enclumes d'extrémité 29 et 30 en acier faisaient 20 mm de diamètre et 33,5 mm de longueur. Pour chacune des dites enclumes 29 et 30 le canal central faisait 7,1 mm de diamètre et le lamage cylindrique axial 15 mm de diamètre sur une profondeur de 8 mm. Après mise en place des détonateurs électriques 31 et 32 analogues à celui utilisé dans l'exemple 1 et allumage simultané des deux détonateurs on a obtenu dans le bloc d'explosif une onde de détonation quasi cylindrique se propageant perpendiculairement à l'axe de révolution du canal dans lequel était logé le dispositif d'amorçage.

## Revendications

1. Système d'amorçage pour dispositif explosif constitué essentiellement par une charge cylindrique d'explosif relais (14) présentant un régime transitoire de détonation, enserrée entre deux enclumes cylindriques (12, 13) de même diamètre que la charge relais (14), l'une des deux enclumes comportant sur toute sa longueur un canal central axial à section circulaire (15) dans lequel est logé un détonateur (17) venant au contact de la charge relais (14), caractérisé en ce que:
a) les enclumes (12, 13) sont constituées par un métal lourd ou par un matériau composite à base de résine chargée avec des particules de métal lourd,
b) le canal central axial (15) contenant le détonateur (17) se termine par un lamage (16) sur la face de l'enclume (13) en contact de la charge relais (14).

2. Système d'amorçage selon la revendication 1, caractérisé en ce que l'explosif constituant la charge relais (14) est choisi dans le groupe constitué par les hexocires, les octocires et les explosifs composites à liant plastique inerte chargés en explosif secondaire puissant.

3. Système d'amorçage selon la revendication 2, caractérisé en ce que l'explosif secondaire puissant constituant la charge du dit explosif composite à liant plastique inerte est choisi dans le groupe constitué par l'héxogène et l'octogène.

4. Système d'amorçage selon l'une quelconque des revendications 2 ou 3, caractérisé en ce que le dit liant plastique inerte est choisi dans le groupe constitué par les polyuréthannes et les polybuta- diènes.

5. Système d'amorçage selon l'une quelconque des revendications 1 à 4, caractérisé en ce que les dites enclumes (12, 13) sont constitués en un métal lourd et non cassant choisi dans le groupe constitué par le fer, l'acier et les alliages lourds à base de fer.

6. Système d'amorçage selon l'une quelconque des revendications 1 à 5, caractérisé en ce que le dit lamage (16) est de section circulaire.

7. Système d'amorçage selon la revendication 6, caractérisé en ce que le dit lamage (16) forme un cylindre creux coaxial au dit canal (15).

8. Système d'amorçage selon l'une quelconque des revendications 1 à 7, caractérisé en ce que l'espace libre (18) situé entre le dit détonateur (17) et les parois internes du dit lamage (16) est rempli par de l'air ou par un matériau souple.

9. Système d'amorçage selon la revendication 6, caractérisé en ce que la dite charge relais (14) présente un évidement axial (40) à section circulaire en regard du dit lamage (16).

10. Système d'amorçage selon la revendication 9, caractérisé en ce que le dit évidement (40) est cylindrique.

11. Système d'amorçage selon l'une quelconque des revendications 1 à 10, caractérisé en ce que le dit système d'amorçage est disposé à l'intérieur d'un tube métallique (11).

12. Dispositif d'amorçage, caractérisé en ce qu'il est constitué par deux systèmes d'amorçage selon l'une quelconque des revendications 1 à 11 disposés symétriquement autour d'une enclume centrale commune (26).

## Patentansprüche

1. Zündanordnung einer Sprengladung, die im wesentlichen aus einer zylinderförmigen Zünd- übertragungsladung (14) besteht, die einen Detonationsübergangsbereich aufweist, und zwischen zwei zylinderförmigen Stopfen (12, 13) mit gleichem Durchmesser wie die Zündladung (14) eingeschlossen ist, wobei einer der Stopfen auf seiner gesamten Länge einen axialen zentralen Kanal mit rundem Querschnitt (15) aufweist, in dem ein Zünder (17) angeordnet ist, der mit der Zündladung (14) in Berührung steht, dadurch gekennzeichnet, dass
a) die Stopfen (12, 13) aus einem Schwermetall oder einem zusammengesetzten Material auf der Basis eines Harzes, das mit Schwermetallpartikeln aufgefüllt ist, bestehen und
b) der zentrale axiale Kanal (15), der den Zünder (17) enthält, in einer Ausnehmung (16) auf der Seite des Stopfens (13) mündet, die mit der Zündladung (14) in Berührung steht.

2. Zündanordnung nach Anspruch 1, dadurch gekennzeichnet, dass der Sprengstoff, der die Zündladung (14) bildet, aus der Gruppe gewählt wird, die aus den Hexo- und den Octowachsen und den Kompositsprengstoffen mit inertem plastischem Bindemittel, die mit starken Sekundärsprengstoffen aufgefüllt sind, besteht.

3. Zündanordnung nach Anspruch 2, dadurch gekennzeichnet, dass der starke Sekundärsprengstoff, der die Füllung des Kompositsprengstoffs mit inertem plastischem Bindemittel darstellt, aus der Gruppe gewählt ist, die durch die Hexogene und Octogene gebildet wird.

4. Zündanordnung nach einem der Ansprüche 2 oder 3, dadurch gekennzeichnet, dass das inerte plastische Bindemittel aus der Gruppe gewählt wird, die aus den Polyurethanen und den Polybutadienen besteht.

5. Zündanordnung nach einem der Ansprüche 1 bis 4, dadurch gekennzeichnet, dass die Stopfen (12, 13) aus Schwermetall bestehen, das nicht bricht, wobei das Metall aus der Gruppe ausgewählt ist, die durch Eisen, Stahl und seine schweren Legierungen auf Eisenbasis, besteht.

6. Zündanordnung nach einem der Ansprüche 1 bis 5, dadurch gekennzeichnet, dass die Ausnehmung (16) einen Kreisquerschnitt aufweist.

7. Zündanordnung nach Anspruch 6, dadurch gekennzeichnet, dass die Ausnehmung (16) einen Holhzylinder bildet, der koaxial zum Kanal (15) verläuft.

8. Zündanordnung nach einem der Ansprüche 1 bis 7, dadurch gekennzeichnet, dass der freie Raum (18) zwischen dem Zünder (17) und den Innenwänden der Ausnehmung (16) mit Luft oder einem weichen Material gefüllt ist.

9. Zündanordnung nach Anspruch 6, dadurch gekennzeichnet, dass die Zündladung (14) eine axiale Ausnehmung (40) mit kreisförmigem Querschnitt gegenüber der Ausnehmung (16) aufweist.

10. Zündanordnung nach Anspruch 9, dadurch gekennzeichnet, dass die Ausnehmung (40) zylinderförmig ist.

11. Zündanordnung nach einem der Ansprüche 1 bis 10, dadurch gekennzeichnet, dass sie im Inneren eines Metallrohrs (11) angeordnet ist.

12. Zündvorrichtung, dadurch gekennzeichnet, dass sie aus zwei Zündanordnungen nach einem der Ansprüche 1 bis 11 besteht, die symmetrisch um einen gemeinsamen zentralen Stopfen (26) angeordnet sind.

## Claims

1. Initiating system for an explosive device consisting essentially of a cylindrical charge of relay explosive (14) having a transient detonation regime and clamped between two cylindrical anvils (12, 13) of the same diameter as the relay charge (14), one of the two anvils comprising, over its entire length, a central axial channel of circular section (15) in which is housed a detonator (17) coming into contact with the relay charge (14), characterized in that:
a) the anvils (12, 13) are made of a heavy metal or of a composite material based on a resin filled with particles of a heavy metal, and
b) the central axial channel (15) containing the detonator (17) ends in a spot-facing (16) on the face of the anvil (13) in contact with the relay charge (14).

2. Initiating system according to claim 1, characterized in that the explosive forming the relay charge (14) is chosen from the group consisting of hexowaxes, octowaxes and composite explosives containing an inert plastic binder and filled with a powerful secondary explosive.

3. Initiating system according to claim 2, characterized in that the powerful secondary explosive forming the charge of the said compond explosive containing an inert plastic binder is chosen from the group consisting of hexogen and octogen.

4. Initiating system according to either of claims 2 and 3, characterized in that the said inert plastic binder is chosen from the group consisting of polyurethanes and polybutadienes.

5. Initiating system according to any one of claims 1 to 4, characterized in that the said anvils (12, 13) are made of a heavy, nonbrittle metal chosen from the group consisting of iron, steel and heavy ferrous alloys.

6. Initiating system according to any one of claims 1 to 5, characterized in that the said spot-facing (16) is circular in section.

7. Initiating system according to claim 6, characterized in that the said spot-facing (16) forms a hollow cylinder coaxial with the said channel (15).

8. Initiating system according to any one of claims 1 to 7, characterized in that the free space (18) situated between the said detonator (17) and the inner walls of the said spot-facing (16) is filled with air or with a flexible substance.

9. Initiating system according to claim 6, characterized in that the said relay charge (14) has an axial cavity (40) of circular section facing the said spot-facing (16).

10. Initiating system according to claim 9, characterized in that the said cativy (40) is cylindrical.

11. Initiating sytem according to any one of claims 1 to 10, characterized in that the said initiating system is arranged inside a metal tube (11).

12. Initiating system characterized in that is consists of two initiating systems according to any one of claims 1 to 11 which are arranged symmetrically arround a common central anvil (26).
